# EUROPÄISCHE PATENTANMELDUNG

(11) **EP 3 892 378 A1**
(43) Veröffentlichungstag der Anmeldung: **13.10.2021**
(21) Anmeldenummer: 20168915.5
(22) Anmeldetag: 09.04.2020
(51) Int. Cl.: B02C 18/14, B02C 18/18

(54) **MESSER FÜR EINE ZERKLEINERUNGSVORRICHTUNG**

(71) Anmelder: Lindner, Manuel, 9800 Spittal/Drau (AT)
(72) Erfinder: LINDNER, Manuel, 9800 Spittal/Drau (AT); SCHIFFER, Peter, 9800 Spittal/Drau (AT)
(74) Vertreter: Grünecker Patent- und Rechtsanwälte PartG mbB

(57) **Zusammenfassung**

Die vorliegende Erfindung betrifft ein Messer für eine Zerkleinerungsvorrichtung, wobei das Messer zwei Grundflächen und vier Seitenflächen aufweist und jede der Grundflächen aufweist: eine größere Länge entlang einer Längsrichtung als eine Breite entlang einer Querrichtung, ein Paar Schneidkanten, eine oder mehrere konkave Einkerbungen zwischen den Schneidkanten des Paars von Schneidkanten und eine oder mehrere Auflageflächen, die gegenüber der einen oder den mehreren konkaven Einkerbungen erhoben sind.

## Beschreibung

### Gebiet der Erfindung

Die vorliegende Erfindung betrifft ein Messer für eine Zerkleinerungsvorrichtung zum Zerkleinern von beispielsweise Gewerbeabfall, Industrieabfall und/oder Hausabfall, wobei das Messer für eine Mehrfachverwendung geeignet ist.

### Stand der Technik

Gewerbeabfall, Industrieabfall, Hausabfall etc., beispielsweise (Hart-)Kunststoff, Textilien, Verbundstoffe, Gummi oder Althölzer (wie Paletten und Spanplatten), bedürfen vor ihrer endgültigen Entsorgung oder insbesondere vor der Rückführung in den Wertstoffkreislauf der Zerkleinerung. Zur Zerkleinerung sind in dem Stand der Technik Ein- oder Mehrwellen - Zerkleinerer bekannt, welche beispielsweise durch Radlader, Gabelstapler oder Förderbänder über einen Trichter zur Materialaufgabe beschickt werden.

Ein zentrales Element einer herkömmlichen Zerkleinerungsvorrichtung stellt eine Rotoreinheit dar, welche einen Rotor umfasst, der mit Messern bestückt ist. Die Messer sind beispielsweise durch Verschrauben an Messerträgern befestigt, die in Messertaschen eingeschweißt oder angeschraubt sein können, wobei die Messertaschen im Rotormantel eingefräst sein können. Die Zerkleinerung des aufgegebenen Materials erfolgt im Allgemeinen zwischen den mit dem Rotor rotierenden Messern und stationären, d.h. nicht rotierenden, Gegenmessern (Statormessern, Abstreifkämmen).

Die Messer weisen typischerweise Schneidkanten auf, die beim Zerkleinerungsvorgang einer hohen Abnutzung unterliegen. Aufgrund der hohen Abnutzung ist die mehrfache Verwendbarkeit der Messer durch Drehen derselben, sodass während der gesamten Betriebsdauer der Messer verschiedene Schneidkanten verwendet werden können, von großer Bedeutung. Die Figuren 1a (im Querschnitt) und 1b veranschaulichen einen Rotorausschnitt 1 einer herkömmlichen Zerkleinerungsvorrichtung, an dem Messerhalter 2 befestigt sind, an denen wiederum Messer 3 des Stands der Technik befestigt sind. Ein solcher Rotor kann beispielsweise eine Länge von 1 bis 3,5 m und ein Gewicht von bis etwa 8 t aufweisen. Entlang der Rotorachse können, wie es in Figur 1b gezeigt ist, die Messer entlang einer mäandernden Linie, oder einzeln am Rotor verteilt, angeordnet sein.

Figur 2 zeigt verschiedene Ansichten (oben links in Draufsicht, oben rechts im Querschnitt) eines typischen Messers 3, wie es an einem Rotor 1 über einen Messerhalter 2 angebracht sein kann. Das gezeigte Messer 3 ist quaderförmig (Leistenmesser) und weist vier Schneidkanten 4 auf. Weiterhin weist das Leistenmesser 3 zwei Auflageflächen 5 auf, an denen es an den in den Figuren 1a und 1b gezeigten Messerhaltern 2 anliegen kann. Eine oder mehrere Bohrungen 6 sind zum Einführen von Befestigungsmitteln (nicht in Figur 2 gezeigt) zum austauschbaren Befestigen des Messers 3 an dem Messerhalter 2 vorgesehen. Da die Messer häufig aus verschleißfestem Stahl, gehärtetem Stahl, oder Hartmetall bestehen, ist es wichtig, dass eine optimale Auflage (Kontakt) zwischen dem Messerhalter 2 und dem Messer 3 (Auflagefläche 5) gegeben ist. Ist dies nicht der Fall, kann es schon im Zuge der Messermontage oder während des Betriebs der Zerkleinerungsvorrichtung zu Messerbrüchen kommen.

Durch Drehen des Messers 3, d.h. Montage in den vier möglichen Positionen (zwei pro Auflagefläche 5) können die unterschiedlichen Schneidkanten 4 nacheinander Verwendung finden.

Das in der Figur 2 gezeigte Messer 3 weist einen Keilwinkel K von 90° auf (siehe Darstellung oben rechts). Es ist im Stand der Technik bekannt, Leistenmesser mit konkaven Einkerbungen an einer Grundfläche (einer der Seiten in Figur 2) zu versehen, um den Keilwinkel der Schneidkanten zu verringern und durch derart gespitzte Schneidkanten die Schneidfähigkeit der Messer zu verbessern. Die so mit der konkaven Einkerbung versehene Seite kann jedoch nicht mehr als Auflagefläche dienen, da eine zuverlässige feste Verbindung/Auflage zwischen dem Messerhalter und dem Messer wegen der Einkerbung nicht mehr möglich ist. Somit kann ein solches Messer nur noch auf einer Auflagefläche verbaut, und somit nur mehr mit zwei Schneidkanten verwendet werden.

Es liegt somit der vorliegenden Erfindung die Aufgabe zugrunde, ein Messer für eine Zerkleinerungsvorrichtung mit (beispielsweise gegenüber dem in Figur 2 gezeigten Leistenmesser) verbesserter Schneidfähigkeit bereitzustellen, das eine mehr als zweifache Mehrfachverwendbarkeit erlaubt.

### Beschreibung der Erfindung

Die oben genannte Aufgabe wird durch Bereitstellen eines (quaderförmigen) Messers /beispielsweise Leistenmessers) für eine Zerkleinerungsvorrichtung gemäß Anspruch 1 gelöst. Das (beispielsweise einstückig ausgebildete) Messer weist zwei Grundflächen und (senkrecht zu diesen Grundflächen) vier Seitenflächen auf. Die Grundflächen können symmetrisch zueinander ausgebildet sein.

Jede der Grundflächen erstreckt sich in eine Längsrichtung und eine Querrichtung, wobei sie eine größere Länge entlang der Längsrichtung als eine Breite entlang der Querrichtung aufweist. Weiterhin weist jede der Grundflächen ein Paar Schneidkanten, eine oder mehrere konkave Einkerbungen zwischen den (insbesondere in Längsrichtung parallel zueinander verlaufenden) Schneidkanten des Paars von Schneidkanten und eine oder mehrere Auflageflächen, die gegenüber der einen oder den mehreren konkaven Einkerbungen erhoben sind, auf. Die eine oder mehreren Auflageflächen können insbesondere aus der einen konkaven Einkerbung oder den mehreren konkaven Einkerbungen heraus wachsen. Die eine oder mehreren konkaven Einkerbungen können (entlang der Querrichtung) rund, eckig oder stufig abgesetzt ausgebildet sein.

Dieses derart bereitgestellte Messer kann während des Betriebs nacheinander (nach Abnutzung jeweils einer Schneidkante des Messers) in vier Positionen - zwei jeweils um 180° gedrehte Positionen pro Grundfläche - an einen Messerhalter der Zerkleinerungsvorrichtung befestigt werden. Die konkave Ausgestaltung erlaubt eine hohe Schneidfähigkeit, wobei durch das Vorsehen der erhobenen Auflageflächen eine sichere feste (wenngleich lösbare) Befestigung des Messers an einem Messerhalter ermöglicht werden kann.

Bei der Zerkleinerungsvorrichtung kann es sich allgemein um eine Abfallzerkleinerungsvorrichtung zur Zerkleinerung industrieller Abfälle und/oder von Agrarabfällen handeln. Die Abfallzerkleinerungsvorrichtung kann zur Zerkleinerung von Holzabfällen, Textilien, Teppichen, Kautschukreifen, etc. ausgebildet sein. Das Messer kann aus gehärtetem Stahl, beispielsweise gehärtetem Werkzeugstahl bestehen.

Die eine oder mehreren konkaven Einkerbungen können entlang der Längsachse des quaderförmigen Messers verlaufen, und sie können sich über die gesamte Länge der Grundflächen erstrecken.

Gemäß einer Weiterbildung sind Bohrungen (beispielsweise zwei oder drei Bohrungen) in der einen oder den mehreren Auflageflächen vorgesehen, die zur verlässlichen Befestigung des Messers an einem Messerhalter mithilfe von durch die Bohrungen geführten Befestigungsmitteln (wie etwa Schrauben) dienen können. Hierzu können die Bohrungen entsprechende Innengewinde zur Aufnahme und Durchführung von Schrauben aufweisen.

Gemäß einer Weiterbildung des erfindungsgemäßen Messers ist genau eine Auflagefläche pro Grundfläche vorgesehen, wobei die genau eine Auflagefläche entlang der Längsachse verläuft und sich über die gesamte Länge der jeweiligen Grundfläche erstrecken kann. Eine derart ausgebildete Auflagefläche ermöglicht eine verlässliche feste (wenngleich lösbare) Befestigung des Messers an einem Messerhalter einer Zerkleinerungsvorrichtung.

Insbesondere können genau zwei konkave Einkerbungen pro Grundfläche (G, G') vorgesehen sein, und die genau eine Auflagefläche pro Grundfläche kann in diesem Fall im Querprofil gesehen mittig zwischen den genau zwei konkaven Einkerbungen pro Grundfläche verlaufen.

Gemäß einer anderen Weiterbildung ist für jede der genannten Bohrungen genau eine von allen anderen verschiedene Auflagefläche vorgesehen. Pro Bohrung (und Befestigungsmittel) wird also eine besondere Auflagefläche zur Befestigung des Messers an einem Messerhalter verwendet. Auch derart ausgebildete Auflageflächen ermöglichen eine verlässliche feste (wenngleich lösbare) Befestigung des Messers an einem Messerhalter. Im Fall dieser Weiterbildung mit genau einer für jede der genannten Bohrungen vorgesehenen Auflagefläche kann zumindest eine der Auflageflächen (beispielsweise sämtliche der bereitgestellten Auflageflächen) kegelstumpfförmig (mit einer Verjüngung in Richtung vom Messer weg und zum Messerhalter hin) oder zylinderförmig oder quadratisch ausgebildet sein.

Gemäß einer weiteren Weiterbildung weist das Messer genau eine konkave Einkerbung pro Grundfläche auf, und es sind die Auflageflächen entlang der Längsachse, insbesondere mit ihren Zentren auf der Längsachse, angeordnet.

Das Messer jedes der oben beschriebenen Beispiele kann zur Befestigung in/an einem an einem Rotor einer Zerkleinerungsvorrichtung befestigten Messerhalter ausgebildet sein. Hierbei kann das Messer eine oder mehrere Bohrungen oder ein oder mehrere Gewinde zur Aufnahme eines Befestigungsmittels zur Befestigung an dem Messerhalter aufweisen. Das Befestigungsmittel kann insbesondere eine Schraube oder einen Bolzen oder Spannstift umfassen. Die Befestigung erfolgt über die genannte eine Anlagefläche oder die genannten mehreren Anlageflächen. Alternativ kann das Messer derart ausgebildet sein, dass es direkt an dem Rotor befestigt wird.

Weiterhin wird eine Zerkleinerungsvorrichtung mit einem Rotor, der einen Rotormantel umfasst, bereitgestellt, wobei der Rotormantel den genannten Messerhalter daran und/oder darin befestigt aufweist. Zudem umfasst die bereitgestellte Zerkleinerungsvorrichtung ein über die genannte eine Anlagefläche oder die genannten mehreren Anlageflächen an dem Messerhalter befestigtes Messer gemäß einem der vorher beschriebenen Weiterbildungen.

Weitere Merkmale und beispielhafte Ausführungsformen der vorliegenden Erfindung werden nachfolgend anhand der Zeichnungen näher erläutert. Es versteht sich, dass die Ausführungsformen nicht den Bereich der vorliegenden Erfindung erschöpfen. Es versteht sich weiterhin, dass einige oder sämtliche der im Weiteren beschriebenen Merkmale auch auf andere Weise miteinander kombiniert werden können.
Figuren 1a und 1b stellen einen Rotor einer Zerkleinerungsvorrichtung mit Messerhaltern und Messern gemäß dem Stand der Technik dar.
Figur 2 stellt ein Leistenmesser für eine Zerkleinerungsvorrichtung gemäß dem Stand der Technik dar.
Figur 3 stellt ein konkaves Messer für eine Zerkleinerungsvorrichtung gemäß einer Ausführungsform der vorliegenden Erfindung dar.
Figur 4 stellt ein weiteres konkaves Messer für eine Zerkleinerungsvorrichtung gemäß einer Ausführungsform der vorliegenden Erfindung dar.

Die vorliegende Erfindung stellt ein konkaves Messer für eine Zerkleinerungsvorrichtung bereit, das eine vierfache Mehrfachverwendung durch Befestigen in vier verschiedenen Positionen an einem Rotor der Zerkleinerungsvorrichtung erlaubt. Bei der Zerkleinerungsvorrichtung kann es sich um eine Abfallzerkleinerungsvorrichtung mit einem Gewicht von einigen Tonnen zur Zerkleinerung industrieller Abfälle und/oder von Agrarabfällen handeln. Die Abfallzerkleinerungsvorrichtung kann zur Zerkleinerung von Holzabfällen, Textilien, Teppichen, Kautschukreifen, etc. ausgebildet sein. Das Messer kann aus gehärtetem Stahl, beispielsweise gehärtetem Werkzeugstahl bestehen.

Beispielhafte Ausführungsformen eines solchen Messers sind in der Figuren 3 und 4 gezeigt. Das in den Figuren 3 und 4 gezeigte Messer kann beispielsweise anstelle des in den Figuren 1a und 1b gezeigten Messers an dem in diesen Figuren gezeigten Rotor befestigt und so zum Einsatz gebracht werden, dass eine Zerkleinerung eines zu zerkleinernden Materials durch Schneidkanten des Messer erfolgt.

Das in Figur 3 gezeigte einstückige Leistenmesser 30 hat im Wesentlichen die Form eines Quaders mit zwei einander gegenüberliegenden Grundflächen G und G' und vier Seitenflächen S. Die Grundflächen G und G' haben entlang einer Längsachse L des Quaders eine größere Ausdehnung als entlang einer Querachse Q des Quaders. Das Messer 30 weist auf beiden Grundflächen G und G' jeweils eine konkave Einkerbung 31 auf. Diese konkave Einkerbung 31 verkleinert den Keilwinkel der jeweiligen Schneidkanten 32, und es wird die Schneidfähigkeit der jeweiligen Schneidkante 32 durch diese Spitzung erhöht. Die konkave Einkerbung 31 kann hierbei im Profil entlang der Querachse Q rund, eckig oder stufig abgesetzt ausgebildet sein. Die Schneidkanten 32 verlaufen in Längsrichtung parallel zueinander, ohne zu einer Spitze (in Draufsicht auf die Grundfläche G beziehungsweise G') zusammenzulaufen. Weiterhin können die Schneidkanten 32 in Längsrichtung geradlinig verlaufen. Auch können an den Schneidkanten Radien vorgesehen sein.

Zur austauschbaren Befestigung des Messers 30 an einen Messerhalter sind Bohrungen 33 (sich entlang einer Achse senkrecht zur Längsachse L und Querachse Q erstreckend und beispielsweise mit einem Innengewinde versehen) vorgesehen, durch die Befestigungsmittel (beispielsweise Schrauben) geführt werden können. Um nun trotz der konkaven Einkerbungen 31 das Messer zu einer verlässlichen festen Auflage an einen Messerhalter (beispielsweise in formschlüssiger Verbindung) bringen zu können, sind gegenüber den konkaven Einkerbungen 31 erhobene Auflageflächen 34 bereitgestellt. An diesen erhobenen Auflageflächen 34, die aus den konkaven Einkerbung 31 heraus wachsen, kann das Messer 30 in einem befestigten Zustand einen Messerhalter kontaktieren, der an einem Rotor einer Zerkleinerungsvorrichtung befestigt ist. Die Höhe der erhobenen Auflageflächen 34 in Richtung einer Achse senkrecht zur Längsachse L und Querachse Q kann im Wesentlichen einer Höhe der Schneidkanten 32 gleich oder höher oder niedriger sein. Andererseits beinträchtigen die erhobenen Auflageflächen 34 die Schneidfähigkeit des Messers 30 nicht signifikant.

Die erhobenen Auflageflächen 34 erlauben die Montage des Messers 30 in vier verschiedenen Positionen (zwei Positionen pro Grundfläche G beziehungsweise G' um 180° um eine Achse senkrecht zur Längsachse L und Querachse Q gedreht) zur vierfachen Mehrfachverwendung des Messers 30.

Die geometrische Form der erhobenen Auflageflächen 34 kann in einer Richtung senkrecht zur Längsachse L und Querachse Q beispielsweise kegelstumpfförmig (mit Verjüngung in Richtung von dem Messer weg) oder zylinderförmig oder quadratisch sein. Die Bohrungen 33 sind, beispielsweise zentriert, in den erhobenen Auflageflächen 34 vorgesehen.

Das in Figur 3 gezeigte Messer 30 weist an Seiten S Entformungsschrägen 35 auf, wie sie bei bestimmten Fertigungsverfahren für das Messer 30, wie etwa Gesenkschmieden, charakteristisch sind.

Eine weitere Ausführungsform eines erfindungsgemäßen Messers 40 für eine Zerkleinerungsvorrichtung ist in Figur 4 gezeigt. Auch das in Figur 4 gezeigte einstückige Leistenmesser 40 hat im Wesentlichen die Form eines Quaders mit zwei einander gegenüberliegenden Grundflächen G und G' und vier Seitenflächen S. Die Grundflächen G und G' haben entlang einer Längsachse L des Quaders eine größere Ausdehnung als entlang einer Querachse Q des Quaders. Auf jeder der Grundflächen G und G' sind konkave Einkerbungen 41 und 41' vorgesehen. Diese konkaven Einkerbungen 41 und 41' verkleinern den Keilwinkel der jeweiligen Schneidkante 42, und es wird die Schneidfähigkeit der jeweiligen Schneidkante 42 durch diese Spitzung erhöht. Die konkaven Einkerbungen 41 und 41' können hierbei (im Profil in Richtung der Querachse Q) rund, eckig oder stufig abgesetzt ausgebildet sein. Die Schneidkanten 42 verlaufen in Längsrichtung parallel zueinander, ohne zu einer Spitze (in Draufsicht auf die Grundfläche G beziehungsweise G') zusammenzulaufen. Weiterhin können die Schneidkanten 42 in Längsrichtung geradlinig verlaufen. Auch können an den Schneidkanten Radien vorgesehen sein.

Zur austauschbaren Befestigung des Messers 40 an einen Messerhalter sind Bohrungen 43 (sich entlang einer Achse senkrecht zur Längsachse L und Querachse Q erstreckend und beispielsweise mit einem Innengewinde versehen) vorgesehen, durch die Befestigungsmittel (beispielsweise Schrauben) geführt werden können. Die konkaven Einkerbungen 41 und 41' gehen an jeder Grundfläche G und G' mittig in eine Auflagefläche 44 über. Die Auflagefläche 44 kann als ebene Fläche ausgebildet sein, und die Bohrungen 43 sind in dieser Auflagefläche 44 vorgesehen. An dieser Auflageflächen 44 kontaktiert das Messer 40 in einem befestigten Zustand einen Messerhalter, der an einem Rotor einer Zerkleinerungsvorrichtung befestigt ist. Die Höhe der Auflagefläche 44 in Richtung einer Achse senkrecht zur Längsachse L und Querachse Q kann im Wesentlichen einer Höhe der Schneidkanten 42 gleich sein. Andererseits beeinträchtigt die Auflagefläche 44 die Schneidfähigkeit des Messers 40 nicht signifikant.

Die Auflagefläche 44 erlaubt die Montage des Messers 40 in vier verschiedenen Positionen (zwei Positionen pro Grundfläche G beziehungsweise G' um 180° um eine Achse senkrecht zur Längsachse L und Querachse Q gedreht) zur vierfachen Mehrfachverwendung des Messers 40.

Im Betrieb bei der Verwendung in einer Zerkleinerungsvorrichtung wird zunächst eine erste der Schneidkanten 32, 42 des Messers 30 beziehungsweise 40 abgenutzt. Das Messer kann dann von einem Messerhalter gelöst, beispielsweise um 180° um eine senkrecht zur Längsachse L und Querachse Q des quaderförmigen Messers 30 beziehungsweise 40 gedreht und wieder an dem Messerhalter befestigt werden, sodass die zweite Schneidkante, die sich auf derselben Grundfläche G oder G' wie die erste Schneidkante 32, 42 befindet, zur Zerkleinerung Verwendung findet. Ist auch die zweite Schneidkante 32, 42 abgenutzt, kann das Messer 30, 40 von dem Messerhalter gelöst, um die Längsachse um 180° gedreht werden und mit einer oder mehreren Auflageflächen der anderen der Grundflächen G und G' wieder an dem Messerhalter befestigt werden. Nach Abnutzung einer der Schneidkanten 32, 42 der anderen der Grundflächen G und G' wird das Messer wieder um 180° um eine senkrecht zur Längsachse L und Querachse Q des quaderförmigen Messers 30 beziehungsweise 40 gedreht.

## Patentansprüche

1. Messer (30, 40) für eine Zerkleinerungsvorrichtung, wobei
das Messer (30, 40) zwei Grundflächen (G, G') und vier Seitenflächen (S) aufweist,
wobei jede der Grundflächen (G, G') aufweist
a) eine größere Länge entlang einer Längsrichtung (L) als eine Breite entlang einer Querrichtung (Q);
b) ein Paar von Schneidkanten (32, 42);
c) eine oder mehrere konkave Einkerbungen (31, 41, 41') zwischen den Schneidkanten (32, 42) des Paars von Schneidkanten (32, 42); und
d) eine oder mehrere Auflageflächen (34, 44), die gegenüber der einen oder den mehreren konkaven Einkerbungen (31, 41, 41') erhoben sind.

2. Das Messer (30, 40) gemäß Anspruch 1, in dem die eine oder mehreren konkaven Einkerbungen (31, 41, 41') entlang der Längsachse (L) verlaufen.

3. Das Messer (30, 40) gemäß Anspruch 1 oder 2, in dem Bohrungen (33, 43) in der einen oder den mehreren Auflageflächen (34, 44) zur Befestigung des Messers (30, 40) an einem Messerhalter vorgesehen sind.

4. Das Messer (30, 40) gemäß einem der vorhergehenden Ansprüche, in dem genau eine Auflagefläche (34, 44) pro Grundfläche (G, G') vorgesehen ist, wobei die genau eine Auflagefläche (34, 44) entlang der Längsachse (L) verläuft.

5. Das Messer (30, 40) gemäß Anspruch 4, in dem genau zwei konkave Einkerbungen (31, 41, 41') pro Grundfläche (G, G') vorgesehen sind und die genau eine Auflagefläche (34, 44) pro Grundfläche (G, G') mittig zwischen den genau zwei konkaven Einkerbungen (31, 41, 41') pro Grundfläche (G, G') verläuft.

6. Das Messer (30, 40) gemäß Anspruch 3, in dem für jede der Bohrungen (33, 43) genau eine von allen anderen verschiedene Auflagefläche (34, 44) vorgesehen ist.

7. Das Messer (30, 40) gemäß Anspruch 6, in dem zumindest eine der Auflageflächen (34, 44) kegelstumpfförmig oder zylinderförmig oder quadratisch ausgebildet ist.

8. Das Messer (30, 40) gemäß Anspruch 6 oder 7, wobei das Messer (30, 40) genau eine konkave Einkerbung (31) pro Grundfläche (G, G') aufweist und die Auflageflächen (34, 44) entlang der Längsachse (L), insbesondere mit ihren Zentren auf der Längsachse (L), angeordnet sind.

9. Das Messer (30, 40) gemäß einem der vorhergehenden Ansprüche, in dem die eine oder die mehreren konkaven Einkerbungen (31, 41, 41') rund, eckig oder stufig abgesetzt ausgebildet sind.

10. Das Messer (30, 40) gemäß einem der vorhergehenden Ansprüche, in dem die zwei Grundflächen (G, G') symmetrisch zueinander ausgebildet sind.

11. Das Messer (30, 40) gemäß einem der vorhergehenden Ansprüche, in dem die Schneidkanten (32, 42) jedes Paars von Schneidkanten (32, 42) entlang der Längsrichtung (L) parallel zueinander verlaufen.

12. Das Messer (30, 40) gemäß einem der vorhergehenden Ansprüche, wobei das Messer (30, 40) zur Befestigung an einem an einem Rotor einer Zerkleinerungsvorrichtung befestigten Messerhalter oder zur direkten Befestigung an einem Rotor einer Zerkleinerungsvorrichtung über die eine oder mehreren Auflageflächen (34, 44) ausgebildet ist.

13. Zerkleinerungsvorrichtung mit
einem Rotor, der einen Rotormantel umfasst, wobei der Rotormantel einen Messerhalter daran und/oder darin befestigt aufweist, und
mit einem an dem Messerhalter über die eine oder mehreren Auflageflächen (34, 44) befestigten Messer (30, 40) gemäß einem der vorherigen Ansprüche.
